# FASCICULE DE BREVET EUROPEEN

(11) **EP 0 452 167 B1**
(45) Date de publication et mention de la délivrance du brevet: **14.08.1996**
(21) Numéro de dépôt: 91400611.9
(22) Date de dépôt: 06.03.1991
(51) Int. Cl.: A24F 23/02, B65D 30/22

(54) **Blague à tabac**
Tabakbeutel
Tobacco-pouch

(30) Priorité: 13.03.1990 FR 9003147
(43) Date de publication de la demande: 16.10.1991
(73) Titulaire: SOCIETE NATIONALE D'EXPLOITATION INDUSTRIELLE DES TABACS ET ALLUMETTES Société Anonyme française, F-75340 Paris Cédex 07 (FR)
(72) Inventeur: Estreme, Albert, F-57530 Courcelles Chaussy (FR)
(74) Mandataire: Bloch, Gérard

(56) Documents cités:
- FR-A- 1 487 955

## Description

La présente invention concerne les blagues à tabac, c'est-à-dire les empaquetages constitués par un sac, formé, à partir d'une ou plusieurs découpes ou bobines de matériaux simples, composites, ou assemblés, rigides ou semi-rigides ou souples, en repliant les bords sur eux-mêmes ou en juxtaposant les découpes sur trois côtés de ce sac, les bords étant collés, agrafés, cousus ou soudés selon les matériaux utilisés et une des deux parois entre lesquelles est ménagé le fond du sac se prolongeant pour former un rabat.

Ce rabat est plié ou replié sur lui-même et sur le sac pour le fermer, ou il est enroulé autour du sac et est maintenu en position par un ruban adhésif de fermeture qui se trouve à l'extrémité supérieure de ce rabat.

Cette disposition du ruban adhésif entraîne un premier inconvénient lors de l'usage de ces blagues, car l'adhésif s'y trouve facilement au contact du tabac ou autres matières poussiéreuses ce qui le rend très vite inutilisable. Le sac n'est plus alors refermé convenablement, ce qui entraîne le dessèchement ou la perte d'arome de son contenu. En outre, au bout d'une certaine durée d'usage, la blague est complètement déformée et sa présentation abandonne toute esthétique.

Dans FR-A-1 487 955 est décrite une blague à tabac à deux poches présentant des ouvertures se faisant face et reliées par une paroi commune selon le préambule de la revendication 1. Mais dans cette blague, chaque poche sert de rabat à l'autre et chacune doit être hermétiquement scellée et comporter des moyens d'ouverture. Les moyens de scellement et d'ouverture y sont à aussi facilement en contact du tabac, ce qui peut les rendre inutilisables.

L'invention vise à éviter les inconvénients rappelés ci-dessus et elle prévoit à cet effet que la blague du type ci-dessus, c'est-à-dire constituée par deux poches présentant chacune deux parois planes sensiblement rectangulaires reliées l'une à l'autre par trois de leurs côtés et délimitant une ouverture entre leurs quatrièmes côtés, les dites ouvertures se faisant face et l'une des deux parois de chaque poche se prolongeant l'une vers l'autre pour former une paroi commune aux deux poches, a en plus les caractéristiques de la partie caractérisante de la revendication 1.

La fermeture de la blague peut être assurée soit par une colle apposée au dos de la première poche, soit par une bande adhésive apposée sur la tranche supérieure de la première poche déjà repliée sur elle-même.

On voit que, par rapport aux blagues connues, la blague de l'invention remédie aux inconvénients que les premières présentaient et offre, par rapport à elles, un certain nombre d'avantages.

Les systèmes éventuels de fermeture (colle ou bande adhésive) ne se trouvant plus à l'extrémité supérieure du rabat de la blague, sont ainsi protégés du contact avec le tabac. Ceci permet de prolonger leur efficacité et leur durée de vie.

On notera encore que la facilité d'accès du tabac est améliorée par le faible rapport de la profondeur de la poche sur son ouverture, que la forme même de la blague permet de Imiter les pertes de tabac pendant l'utilisation et qu'au début de l'utilisation et compte tenu de sa forme, la blague a une prise en main améliorée et une stabilité accrue, les deux poches faisant contre poids.

A titre nullement limitatif, on a représenté au dessin annexé, un exemple de réalisation de blague selon l'invention, dessin sur lequel
- la figure 1 est une vue en plan de la blague étalée,
- la figure 2 est une vue en perspective de la blague fermée,
- la figure 3 est une vue en perspective de la blague à demi-ouverte, avec variante de fermeture.

Dans l'exemple représenté, la blague, de forme sensiblement rectangulaire, est formée, à partir d'une bande 1 de matériau semi-rigide ou souple, par exemple, en repliant, en sens inverse, c'est-à-dire l'une vers l'autre, deux portions de bande 2, 2' sensiblement de même longueur, suivant les lignes de pliage 3, 3', puis en soudant les bords 4, 5, 4', 5' des portions de bande 2, 2' respectives contre les bords correspondants de la partie de bande restante 6. Il est ainsi formé deux poches 7, 7' sensiblement de même capacité et dont les ouvertures 8, 8' se font face.

L'une des poches 2 est repliée autour de la ligne de pliage 9 vers la paroi 6 (figure 3) puis la poche 2' est pliée autour de la ligne 9' contre la poche 2 repliée (figure 2).

Dans l'exemple de la figure 2, la fermeture de la blague est assurée par une bandelette 11 fixée par collage en 10 sur la partie supérieure voisine du pli 9 de la face externe de la paroi de poche 2 commune entre les plis 3 et 9, et l'extrémité libre 12 de cette bandelette 11 revêtue d'adhésif, s'appliquant contre la paroi de poche 2' commune aux dites poches.

Dans l'exemple de la figure 3, la fermeture de la blague est assurée par une zone de colle 13 apposée sur la face externe de la paroi de poche 2 commune, entre les plis 3 et 9.

Comme on le voit sur ces exemples de réalisation quand on ouvre la blague, même si les ouvertures des poches ne sont pas scellées, les zones de colle des moyens de fermeture, 12 ou 13 sont pratiquement inaccessibles au tabac s'échappant des poches.

## Revendications

1. Blague à tabac constituée par deux poches (2, 2') présentant chacune deux parois planes sensiblement rectangulaires reliées l'une à l'autre par trois de leurs côtés et délimitant une ouverture (8, 8') entre leurs quatrièmes côtés, les dites ouvertures (8, 8') se faisant face et l'une des deux parois de chaque poche se prolongeant l'une vers l'autre pour former une paroi commune (6) aux deux poches, caractérisée par le fait qu'en position de fermeture de la blague, une première des dites poches (2) est pliée sur elle-même vers la dite paroi commune (6), la seconde des dites poches (2') est rabattue par pliage contre la dite première poche (2) et des moyens adhésifs (11, 13) sont prévus sur la face externe de la paroi de la dite première poche (2) commune aux deux poches pour assurer le maintien en contact des deux poches (2, 2'), c'est-à-dire la fermeture de la blague.

2. Blague à tabac selon la revendication 1 dans laquelle les moyens adhésifs sont formés par une bandelette (11) fixée sur la partie ultérieure de la face externe de la paroi de poche (2) commune.

3. Blague à tabac selon la revendication 1 dans laquelle les moyens adhésifs sont formés par une zone de colle apposée sur la face externe de la paroi de poche (2) commune sur laquelle se replie la deuxième poche (2').

## Claims

1. A tobacco pouch consisting of two pockets (2, 2'), each having two substantially rectangular plane walls joined to each other by three of their sides and delimiting an opening (8, 8') between their fourth sides, the said openings (8, 8') being opposite each other and one of the two walls of each pocket extending towards the other to form a wall (6) common to the two pockets, characterised in that in the closed position of the pouch a first of the said pockets (2) is folded on to itself towards the said common wall (6), the second of the said pockets (2') is turned down by folding against the said first pocket (2) and adhesive means (11, 13) are provided on the external face of the wall of the said first pocket (2) which is common to the two pockets to ensure that the two pockets (2,2') are maintained in contact, i.e. the closure of the pouch.

2. A tobacco pouch according to claim 1, wherein the adhesive means are formed by a strip (11) fixed to the subsequent part of the external face of the common pocket (2) wall.

3. A tobacco pouch according to claim 1, wherein the adhesive means are formed by an area of glue applied to the external face of the common pocket (2) wall on to which the second pocket (2') is folded.

## Patentansprüche

1. Tabaksbeutel, bestehend aus zwei Taschen (2, 2') mit je zwei flachen, im wesentlichen rechteckigen Wänden, die an drei ihrer Seiten miteinander verbunden sind und zwischen ihren vierten Seiten jeweils eine Öffnung begrenzen, wobei die Öffnungen (8, 8') einander gegenüber liegen und eine der beiden Wände jeder Tasche in Richtung der anderen Tasche zum Bilden einer beiden Taschen gemeinsamen Wand (6) verlängert ist, **dadurch gekennzeichnet,**
daß in geschlossener Position des Tabaksbeutels eine erste Tasche (2) in Richtung der gemeinsamen Wand (6) auf sich selbst zurückgefaltet ist, daß die zweite Tasche (2') durch Falten gegen die erste Tasche (2) umgeklappt ist und daß Haftmittel (11, 13) auf der Außenseite der beiden Taschen gemeinsamen Wand im Bereich der ersten Tasche (2) vorgesehen sind, um den Zusammenhalt der beiden Taschen (2, 2'), d.h. das Verschließen des Tabaksbeutels sicherzustellen.

2. Tabaksbeutel nach Anspruch 1, wobei die Haftmittel durch einen Streifen (11) gebildet sind, der am Weiterabschnitt der Außenfläche der Taschen (2) gemeinsamen Wand befestigt ist.

3. Tabaksbeutel nach Anspruch 1, dadurch gekennzeichnet, daß die Haftmittel durch eine Klebstoffzone gebildet sind, die auf der Außenfläche der Taschen (2) gemeinsamen Wand angeordnet ist, auf die die zweite Tasche (2') umgeklappt wird.
